# EUROPÄISCHE PATENTSCHRIFT

(11) **EP 3 299 572 B1**
(45) Veröffentlichungstag und Bekanntmachung des Hinweises auf die Patenterteilung: **19.12.2018**
(21) Anmeldenummer: 16190306.7
(22) Anmeldetag: 23.09.2016
(51) Int. Cl.: E21B 7/20

(54) **VERFAHREN UND BOHRANORDNUNG ZUM VERROHRTEN BOHREN**
METHOD AND DRILLING ASSEMBLY FOR CASED DRILLING
PROCÉDÉ ET SYSTÈME DE FORAGE POUR FORAGE TUBÉ

(43) Veröffentlichungstag der Anmeldung: 28.03.2018
(73) Patentinhaber: BAUER Resources GmbH, 86529 Schrobenhausen (DE)
(72) Erfinder: Haidacher, Dominic, 86529 Schrobenhausen (DE); Tidden, Frank, 85625 Glonn (DE)
(74) Vertreter: Wunderlich & Heim Patentanwälte Partnerschaftsgesellschaft mbB

(56) Entgegenhaltungen:
- EP-A2- 0 737 783
- DE-B3-102015 111 232
- DE-T2- 69 428 547
- DE-U1-202014 006 208
- US-A- 4 890 680
- US-A- 5 879 108

## Beschreibung

Die Erfindung betrifft ein Verfahren zum verrohrten Bohren, bei dem in einen Boden zumindest in einen oberen Bereich eines zu erstellenden Bohrlochs ein Bohrrohr eingebracht wird und ein Bodenmaterial innerhalb des Bohrrohres mittels eines drehend angetriebenen Bohrwerkzeugs entfernt und das Bohrloch abgebohrt wird, gemäß dem Oberbegriff des Anspruchs 1.

Die Erfindung betrifft weiterhin eine Bohranordnung, insbesondere für ein Verfahren zum verrohrten Bohren, mit einem Bohrrohr, welches in einen Boden einbringbar ist, und einem drehend antreibbaren Bohrwerkzeug, welches zum Erstellen eines Bohrlochs in das Bohrrohr einbringbar ist, gemäß dem Oberbegriff des Anspruchs 6.

Verfahren zum verrohrten Bohren sowie Bohrvorrichtungen hierfür sind seit Langem bekannt, etwa aus der DE 100 23 467 C1. Ein Bohrrohr kann dabei vorauseilend oder gleichzeitig mit einem Bohrwerkzeug in einen Boden eigebracht werden, durch welches das eigentliche Bohrloch erstellt wird. Das außenliegende Bohrrohr dient dabei üblicherweise zum Abstützen der Bohrlochwandung. Nach Erstellen der Bohrung bis zu der gewünschten Endtiefe kann das Bohrrohr etwa beim Verfüllen des Bohrlochs zum Bilden eines Bohrpfahls wieder aus dem Boden gezogen werden oder in bestimmten Fällen darin verbleiben.

Die EP 0 737 783 lehrt eine Vorrichtung zum verrohrten Bohren in einem Boden. Zum Austreiben von abgetragenem Bodenmaterial wird es gelehrt, Druckluft in das Bohrrohr einzuleiten und Bodenmaterial mit der Luft über eine über dem Bohrrohr angeordnete Öffnung abzugeben.

Die DE 20 2014 006 208 U1 lehrt eine Bohrvorrichtung zum Erstellen einer Bohrung mittels eines Bohrrohrs. Dabei wird zum Abtragen von Bodenmaterial ein drehend angetriebenes Bohrwerkzeug zum Abtragen von Bodenmaterial verwendet.

Weiterhin ist ein sogenanntes Doppelkopfbohren bekannt, wie es etwa aus der DE 199 06 687 B4 hervorgeht. Bei einer hierzu vorgesehenen Doppelkopfbohrvorrichtung sind ein rotierend angetriebenes Innenrohr sowie ein rotierend angetriebenes Außenrohr zum Erstellen einer Bohrung vorgesehen. Über das rohrförmige Innenbohrwerkzeug kann eine Spülflüssigkeit in das Bohrloch eingeleitet werden. Über einen ringförmigen Zwischenraum zwischen dem Innenrohr und dem Außenrohr kann die Spülflüssigkeit zusammen mit abgetragenem Bohrklein wieder aus dem Bohrloch abgeführt werden. Hierfür ist an einem oberen Ende eine Drehdurchführung vorgesehen, so dass die Spülflüssigkeit aus dem drehenden Außenrohr über einen radialen Auslass seitlich abgeführt werden kann. Zur Drehantriebseinheit hin ist das Außenrohr axial abgedichtet, so dass die Drehantriebseinheit nicht mit Spülflüssigkeit verunreinigt wird.

Eine Bohrvorrichtung mit einer Drehdurchführung an einem Bohrrohr ist auch aus der DE 2 2014 006 208 U1 bekannt. Bei dieser Bohrvorrichtung ist die Drehdurchführung zum radialen Ableiten von Gasen vorgesehen, damit diese nicht in die Umwelt austreten. An einem oberen Ende ist eine axiale Abdeckung vorgesehen.

Bei einem verrohrten Bohren in einem diskontinuierlichen Bohrbetrieb, etwa einem Bohreimer als Bohrwerkzeug, muss der Bohreimer wiederholt durch die Drehdurchführung hindurchtreten, um geleert zu werden. Dies kann eine häufige Montage und Demontage der Drehdurchführung notwendig machen, was zeit- und kostenaufwändig ist.

Der Erfindung liegt die **Aufgabe** zugrunde, ein Verfahren und eine Bohranordnung zum verrohrten Bohren anzugeben, welche ein effizientes und zugleich umweltverträgliches Bohren ermöglichen.

Die Aufgabe wird nach der Erfindung durch ein Verfahren mit den Merkmalen des Anspruchs 1 beziehungsweise eine Bohranordnung mit den Merkmalen des Anspruchs 6 gelöst. Bevorzugte Ausführungsformen der Erfindung sind in den jeweils abhängigen Ansprüchen angegeben.

Das erfindungsgemäße Verfahren ist dadurch gekennzeichnet, dass in einem oberen Bereich des Bohrrohres in dem Bohrrohr ein Unterdruck mittels einer ringförmigen Unterdruckeinheit erzeugt wird, wobei ein Bereich mit Unterdruck in dem Bohrrohr gebildet wird, und dass der Unterdruck derart eingestellt wird, dass Umgebungsluft von oben ringförmig in den Unterdruckbereich einströmt.

Mit dem erfindungsgemäßen Verfahren kann beim Bohren innerhalb des Bohrrohres austretendes Schadgas, welches etwa in einem kontaminierten Boden auftreten kann, zuverlässig aufgefangen. Dies wird dadurch erreicht, dass in einer ringförmigen Unterdruckeinheit in einem oberen Endbereich des Bohrrohrs ein derartiger Unterdruck erstellt wird, der ein zuverlässiges Ansaugen von Umgebungsluft aus der Atmosphäre ermöglicht. Bei einem derartigen Unterdruck bedarf es keiner speziellen Abdichtung zwischen dem Bohrrohr und dem darin drehend angetriebenen inneren Bohrwerkzeug. Vielmehr kann ein ringförmiger Zwischenraum zwischen dem inneren Bohrwerkzeug und dem äußeren Bohrrohr freibleiben, durch welchen durch den eingestellten Unterdruck Umgebungsluft ringförmig in den Unterdruckbereich im Bohrrohr einströmt. Somit kann Schadgas zuverlässig nicht durch das Bohrrohr axial nach außen treten. Vielmehr wird das Schadgas zusammen mit der eingesaugten Umgebungsluft zuverlässig abgeführt. Gleichzeitig kann das innere Bohrwerkzeug frei bewegt werden und aus dem Bohrrohr austreten, was insbesondere bei einem diskontinuierlichen Bohren effizient ist.

Besonders bevorzugt ist es dabei nach einer Ausführungsvariante der Erfindung, dass zum Halten eines gewünschten Unterdrucks kontinuierlich Luft aus dem Unterdruckbereich über einen Abführstutzen abgeführt wird. Der Abführstutzen ist vorzugsweise radial angeordnet und kann mit entsprechenden Kupplungselementen für einen Leitungsanschluss versehen sein.

In bevorzugter Weise ist die Erfindung dadurch weitergebildet, dass die abgeführte Luft über eine Leitung einer vom Bohrloch entfernt angeordneten Reinigungseinheit zugeführt wird. Innerhalb der Reinigungseinheit kann ein Schadgas teilweise oder vollständig gereinigt und zu einem unschädlichen Gas umgesetzt werden. Eine solche Reinigungseinheit kann auch eine Staub- und/oder Wasserabscheideeinrichtung aufweisen. Die Reinigungseinheit kann eine Filtereinrichtung, eine Sorptionseinrichtung, eine chemische, biologische und/oder physikalische Reaktoreinheit und insbesondere eine Kombination dieser Einrichtungen umfassen. Die Schadstoffe in dem abgeführten Schadgas können als Gas, Flüssigkeitspartikel und/oder Feststoffpartikel vorliegen.

Eine weitere vorteilhafte Ausführungsform der Erfindung besteht darin, dass die Unterdruckeinheit mit einer oberen Einlassöffnung versehen ist, deren Durchmesser unter Bildung eines Ringspalts größer als ein Außendurchmesser des Bohrwerkzeugs ist, wobei durch den Ringspalt die Umgebungsluft einströmt. Ein Innendurchmesser der Unterdruckeinheit entspricht dabei im Wesentlichen einem Innendurchmesser des Bohrrohres. Die obere Einlassöffnung kann vorzugsweise eine Verjüngung aufweisen, wobei gegenüber einem Außendurchmesser des innenliegenden Bohrwerkzeugs ein Durchmesserunterschied gegeben ist, so dass ein Ringspalt gebildet ist. Aufgrund der Unterdruckeinstellung und des vorzugsweise ringförmigen Einströmens von Umgebungsluft durch den Ringspalt in das Bohrrohr wird eine sonstige Abdichtung des Bohrrohres nach oben nicht mehr benötigt.

Die Unterdruckeinheit kann im Wesentlichen rohr- oder ringförmig ausgebildet sein. Besonders vorteilhaft ist es nach einer Ausführungsvariante der Erfindung, dass ein Außenteil der Unterdruckeinheit mittels einer Drehmomentstütze gegenüber einer Drehantriebseinheit zum drehenden Antreiben des Bohrrohrs und/oder des Bohrwerkzeugs abgestützt wird und dass die Drehmomentstütze an dem Außenteil lösbar verbunden wird. Die Unterdruckeinheit weist dabei ein rohrförmiges Innenteil auf, welches drehfest mit dem Bohrrohr verbunden wird. Das ringförmige Außenteil wird relativ drehbar zum Innenteil gelagert, wobei eine ringförmige Unterdruckkammer gebildet ist. Die Unterdruckkammer ist über entsprechende radiale Durchbrechungen an dem rohrförmigen Innenteil mit einem Innenraum des Bohrrohres verbunden.

Der Unterdruck kann über eine entsprechende Pumpeinrichtung erzeugt werden, über welche auch das Gas aus dem Bohrrohr über das Innenteil und das Außenteil der Unterdruckeinheit, vorzugsweise über einen radialen Abführstutzen, nach außen abgeführt wird. Die Pumpe kann über eine Steuer- und Regeleinheit gesteuert oder mit einem vorgegebenen festen oder vorauswählbaren Unterdruckwert betrieben werden. Über die Drehmomentstütze kann das Außenteil somit relativ zum drehend angetriebenen Bohrrohr fixiert werden. Die Drehmomentstütze kann sich dabei an einem beliebigen feststehenden Teil an einem Bohrgerät oder einem sonstigen Gerät am Boden abstützen. Die Drehmomentstütze ist dabei lösbar, etwa durch einen entsprechenden Stellzylinder, so dass die Unterdruckeinheit mit dem Außenteil auch gemeinsam mit dem Innenteil und dem Bohrrohr gedreht und bewegt werden kann.

Die Erfindung betrifft weiterhin eine Bohranordnung, welche dadurch gekennzeichnet ist, dass an einem oberen Bereich des Bohrrohrs eine ringförmige Unterdruckeinheit zum Erzeugen eines Unterdrucks angeordnet ist, wobei zwischen der Unterdruckeinheit und dem eingebrachten Bohrwerkzeug ein Ringspalt ausgebildet ist, und dass der Ringspalt zum gezielten Einströmen von Umgebungsluft nach oben offen ist.

Mit einer derartigen Bohranordnung, die insbesondere Teil eines Bohrgerätes sein kann, kann insbesondere das zuvor beschriebene Verfahren zum verrohrten Bohren durchgeführt werden.

Eine bevorzugte Ausführungsform der erfindungsgemäßen Bohranordnung besteht darin, dass die Unterdruckeinheit ein rohrförmiges Innenteil, welches drehfest und dicht mit dem Bohrrohr im Boden verbunden ist, und ein Außenteil aufweist, welches relativ zum Innenteil drehbar gelagert ist. Die Unterdruckeinheit stellt somit eine drehende Verbindungseinrichtung zum Absaugen von Gas aus dem Bohrrohr dar, welches drehend bewegt werden kann. Die drehende Lagerung zwischen dem Innenteil und dem Außenteil kann über Gleit- oder Rollenlager mit entsprechenden Dichtungen bewirkt werden.

Nach einer Weiterbildung der erfindungsgemäßen Bohranordnung ist es vorteilhaft, dass an dem Außenteil ein Abführstutzen zum Abführen angesaugter Umgebungsluft angeordnet ist. An dem Abführstutzen kann insbesondere eine Fluidleitung angeordnet werden, mit welcher die Unterdruckeinheit mit einer Pumpe und gegebenenfalls einer Reinigungseinheit verbunden werden kann, um Gas oder ein Fluid abzuführen.

Eine besonders vorteilhafte Anordnungsvariante besteht nach der Erfindung darin, dass an dem Innenteil mindestens eine radial vorstehende erste Ringscheibe angeordnet ist, dass an dem Außenteil mindestens eine radial vorstehende zweite Ringscheibe angeordnet ist und dass die erste Ringscheibe und die zweite Ringscheibe horizontal gerichtet und unter Ausbildung einer horizontalen Dichtfläche benachbart zueinander angeordnet sind. Die jeweils zueinander angeordneten Ringscheibenpaare am Innenteil und dem Außenteil bilden so eine horizontale Dichtfläche. Insbesondere in einem Bau- oder Bohrbetrieb, bei welchem das Bohrrohr zumindest zweitweise rotierend angetrieben wird und auch zusätzliche Bohrrohre aufgesetzt werden können, können erhebliche Querkräfte insbesondere in horizontaler Richtung auftreten. Diese können von den Ringscheiben mit der dazwischen liegenden, relativ großen Dichtfläche besonders gut kompensiert werden. Hierdurch wird eine gute Abdichtung zwischen dem Innenteil und dem Außenteil auch in einem längeren Betrieb sichergestellt.

Grundsätzlich können die Ringscheiben plan bearbeitet sein, so dass diese ohne ein zusätzliches Dichtelement eine hinreichende Abdichtung gewährleisten können. Besonders vorteilhaft ist es nach einer Weiterbildung der Erfindung, dass an der horizontalen Dichtfläche mindestens eine Ringdichtung angeordnet ist. Durch einen Dichtring, welcher als ein Standardteil zukaufbar ist, kann eine besonders zuverlässige Dichtwirkung erzielt werden. Durch die Anordnung mehrerer Ringdichtungen erhöht sich eine Dichtwirkung.

Eine weitere Verbesserung der Dichtwirkung wird nach einer Ausführungsvariante der Erfindung dadurch erzielt, dass eine Schmiermittelzuführung vorgesehen ist, welche mindestens eine Zuführöffnung zum Zuführen von Schmiermittel in den Bereich der horizontalen Dichtfläche aufweist. Das Schmiermittel kann insbesondere ein Schmierfett oder ein Schmieröl sein. Die Schmiermittelzuführung kann insbesondere einen Schmiermittelkanal mit einem außen angeordneten Schmiermittel sein. Insbesondere bei der Verwendung eines Schmierfettes als Schmiermittel kann eine zusätzliche Dichtwirkung durch das viskose Schmiermittel erzielt werden, insbesondere wenn dieses zwischen zwei Dichtringen eingebracht wird.

Eine besonders verschleißarme Ausführungsvariante der Bohranordnung nach der Erfindung besteht darin, dass an dem Außenteil mehrere Rollenkörper angeordnet sind, welche sich auf einer ringförmigen Laufbahn an dem Innenteil abstützen. Hierdurch kann insbesondere die Dichtfläche von Axialkräften entlastet werden, was den Reibungsverschleiß vermindert und die Lebensdauer der Gesamtanordnung erhöht.

Grundsätzlich kann eine Abstützung des drehfesten Außenteils gegenüber der Umgebung in einer beliebigen Weise erfolgen. Nach einer Weiterbildung der Erfindung ist es besonders vorteilhaft, dass eine Drehantriebseinheit zum drehenden Antreiben des Bohrrohres und/oder des Bohrwerkzeugs vorgesehen ist, dass drehfest relativ zu der Drehantriebseinheit mindestens eine Drehmomentstütze angeordnet ist und dass die Drehmomentstütze lösbar mit dem Außenteil der Unterdruckeinheit verbindbar ist. Über diese Drehmomentstütze, welche vorzugsweise stabförmig ausgebildet ist, wird das ringförmige Außenteil der Unterdruckeinheit drehfest mit der Drehantriebseinheit verbunden, insbesondere mit dem Gehäuse der Drehantriebseinheit, und damit mit dem feststehenden Teil eines Bohrgerätes. Die Drehmomentstütze ist lösbar gegenüber dem Außenteil, was insbesondere durch eine axiale Verfahrbewegung der Drehantriebseinheit erfolgen kann, welche vorzugsweise entlang eines Mastes eines Bohrgerätes verschiebbar gelagert und angetrieben ist. Es ist somit ein schnelles Lösen und Koppeln zwischen der Drehmomentstütze und dem Außenteil der Unterdruckeinheit möglich.

Eine besonders zweckmäßige Kopplung des Außenteiles ist nach einer Weiterbildung der Erfindung dadurch gegeben, dass das Außenteil eine ringförmige Lauffläche aufweist, auf welche sich ein freies Ende der Drehmomentstütze rollend oder gleitend abstützt, und dass an der Lauffläche mindestens eine Feststelleinrichtung vorgesehen ist, mit welcher die Drehmomentstütze an das Außenteil feststellbar und drehfest verbindbar ist. So kann etwa eine vorzugsweise stabförmige Drehmomentstütze mit der Drehantriebseinheit axial auf der im Wesentlichen horizontalen ringförmigen Lauffläche am Außenteil aufgesetzt werden. Bei einem drehenden Antrieb des Bohrrohres kann sich das Außenteil mit dem Innenteil der Unterdruckeinheit zunächst weiterdrehen. Dabei kann ein freies Ende der Drehmomentstütze, welches in Kontakt mit der Lauffläche steht, rollend oder gleitend auf der ringförmigen Lauffläche abstützen. Dieses Bewegen der Drehmomentstütze entlang der Lauffläche erfolgt so lange, bis die Drehmomentstütze mit einer Feststelleinrichtung entlang der Lauffläche in Eingriff gelangt. Die Feststelleinrichtung kann ein Anschlag oder ein sonstiges Halteelement sein.

Besonders vorteilhaft ist es nach einer Ausführungsvariante der Erfindung, dass die Feststelleinrichtung mindestens eine Ausnehmung in der Lauffläche umfasst und dass die Drehmomentstütze stabförmig und teleskopierbar ist und zum Feststellen in die mindestens eine Ausnehmung einbringbar ist. Die Ausnehmung kann eine Öffnung im Laufweg der Drehmomentstütze bei einem drehenden Antrieb des Bohrrohres und damit der Unterdruckeinheit sein. Durch die Teleskopierbarkeit und gegebenenfalls eine Federvorspannung der Drehmomentstütze kann diese bei Erreichen der Ausnehmung in diese einfahren, so dass dann eine drehfeste Verbindung zwischen der Drehmomentstütze und dem Außenteil der Unterdruckeinheit gegeben ist. Ab diesem Zeitpunkt ist das Außenteil feststehend, so dass das Innenteil gegenüber dem Außenteil weiter drehen kann. Die Teleskopierbarkeit kann auch über einen entsprechenden Stellzylinder an der Drehmomentstütze bewirkt werden. Zum Lösen ist die Drehmomentstütze über den Stellzylinder und/oder über die vertikal verstellbare Drehantriebseinheit wieder aus der Ausnehmung herausziehbar, wobei die drehfeste Verbindung gelöst wird.

Die Erfindung wird nachfolgend anhand von bevorzugten Ausführungsbeispielen weiter erläutert, welche schematisch in den beigefügten Zeichnungen dargestellt sind. In den Zeichnungen zeigen:
- Figur 1:: eine Seitenansicht einer erfindungsgemäßen Bohranordnung;
- Figur 2:: eine perspektivische Ansicht einer Unterdruckeinheit für die Bohranordnung von Figur 1;
- Figur 3:: eine Seitenansicht der Unterdruckeinheit von Figur 2;
- Figur 4:: eine geschnittene Seitenansicht der Unterdruckeinheit der Figuren 2 und 3;
- Figur 5:: eine Draufsicht auf die Unterdruckeinheit von den Figuren 2 bis 4 von oben;
- Figur 6:: eine vergrößerte Detailansicht zu der Unterdruckeinheit von Figuren 2 bis 5; und
- Figur 7:: eine vergrößerte, geschnittene Detailansicht zu der Unterdruckeinheit der Figuren 2 bis 6.

Eine teilweise dargestellte erfindungsgemäße Bohranordnung 10 gemäß Figur 1 ist in grundsätzlicher bekannter Weise verfahrbar entlang eines Mastes eines nicht dargestellten Bohrgerätes angeordnet. Zum Abbohren eines nur teilweise dargestellten Bohrrohres 12 in den Boden weist die Bohranordnung 10 eine Drehantriebseinheit 14 auf. Über ein innen hohles Kardangelenk 16 kann ein Drehmoment der Drehantriebseinheit 14 auf einen rohrförmigen Drehteller 17 mit seitlichen Durchbrüchen 19 übertragen werden. Über eine Verbindungseinrichtung 18 am unteren Ende des Drehtellers 17 ist eine ringförmige Unterdruckeinheit 20 drehfest angeschlossen. Hierzu ist ein oberes Anschlussteil 25, wie bei einer Rohrverbindung, in die Verbindungseinrichtung 18 eingeschoben und über radial verschiebbare Riegelelemente befestigt.

Am unteren Ende der Unterdruckeinheit 20 ist ein unteres Anschlussteil 26 angeordnet, welches im Wesentlichen wie die Verbindungseinrichtung 18 am Drehteller 17 ausgebildet ist. Über das untere Anschlussteil 26 kann das Bohrrohr 12 über entsprechende Anschlusselemente axial eingeschoben und über radial verstellbare Riegelelemente drehfest an der Unterdruckeinheit 20 gehalten werden. In der Darstellung von Figur 1 ist an der ringförmigen Unterdruckeinheit 20 ein ringförmiges Außenteil 24 mit einem radial gerichteten Abführstutzen 40 und einem oberen Ringkragen 51 gezeigt. An einer Oberseite des Ringkragens 51 ist eine horizontale Lauffläche 52 angeordnet. An der Lauffläche 52 stützt sich ein unteres Ende einer stabförmigen Drehmomentstütze 60 ab.

Die Drehmomentstütze 60 ist an einem Gehäuse 15 der Drehantriebseinheit 14 über einen Haltebock 62 drehfest gehalten. An dem Haltebock 62 ist ein sich nach unten erstreckendes Außenrohr 64 befestigt, in welchem verschiebbar eine Innenstange 66 gelagert ist. Hierdurch wird eine Teleskopierbarkeit der stabförmigen Drehmomentstütze 60 erreicht. Am unteren Ende der axial verfahrbaren Innenstange 66 ist eine Rolle 68 gelagert, welche auf der ringförmigen Lauffläche 52 der Unterdruckeinheit 20 abrollen kann.

Die Drehmomentstütze 60 kann, wie nachfolgend noch beschrieben wird, an dem Außenteil 24 der Unterdruckeinheit 20 fixiert werden, so dass das Außenteil 24 drehfest mit dem Gehäuse 15 der Drehantriebseinheit 14 verbunden ist. Dabei kann eine definierte Position des Abführstutzens 40 gehalten werden, während das Bohrrohr 12 drehend angetrieben wird.

Der Aufbau der Unterdruckeinheit 20 wird näher im Zusammenhang mit den Figuren 2 bis 5 erläutert. Die Unterdruckeinheit 20 weist ein rohrförmiges Innenteil 22 und ein Außenteil 24 auf, welches drehbar an der Außenseite des rohrförmigen Innenteils 22 gelagert ist. Ein Innendurchmesser des rohrförmigen Innenteils 22 entspricht einem Innendurchmesser des abzubohrenden Bohrrohres 12. Durch das rohrförmige Innenteil 22 kann sich ein in den Zeichnungen nicht dargestelltes Bohrwerkzeug, etwa ein Bohreimer oder eine Bohrschnecke, erstrecken, welches von der Drehantriebseinheit 14 zum Abtragen von Bodenmaterial innerhalb des Bohrrohres 12 angetrieben wird. Ein Außendurchmesser des Bohrwerkzeuges ist dabei kleiner als der Innendurchmesser des rohrförmigen Innenteils 22, so dass zumindest bei einem axialen Durchgang des Bohrwerkzeuges durch die Unterdruckeinheit 20 ein ringförmiger Spalt zwischen dem Bohrwerkzeug und dem rohrförmigen Innenteil 22 gebildet ist. Das rohrförmige Innenteil 22 umfasst einen Rohrkörper, an dessen oberen Ende das obere Anschlussteil 25 zum drehfesten Verbinden mit dem Drehteller 17 und am unteren Ende das untere Anschlussteil 26 zum drehfesten Anschließen des Bohrrohres 12 angeordnet sind.

An der Außenseite des rohrförmigen Innenteils 22 ist das ringförmige, kastenartig ausgebildete Außenteil 24 drehbar gelagert. Das kastenförmige Außenteil 24 umschließt eine ringförmige Unterdruckkammer 30, welche über den Abführstutzen 40 mit einer nicht dargestellten Pumpe zum Erzeugen eines Unterdrucks in der Unterdruckkammer 30 verbunden ist. Weiterhin steht die Unterdruckkammer 30 über radiale Durchgänge 28 in der Wand des rohrförmigen Innenteils 22 mit dem Innenraum des rohrförmigen Innenteils 22 in Verbindung. Auf diese Weise kann Luft oder ein Fluid innerhalb des rohrförmigen Innenteils 22 über die kreisförmigen Durchgänge 28, die ringförmige Unterdruckkammer 30 und den radial gerichteten Abführstutzen 40 nach außen, etwa zu einer Reinigungseinheit, abgeführt werden.

Hierdurch kann etwa Schadgas, welches bei einem Bohren in einem kontaminierten Boden entstehen kann, aus dem Bohrrohr 12 zuverlässig abgeführt, ohne dass hierdurch die Umgebungsluft kontaminiert wird. Dabei ist ein oberes Ende der Unterdruckeinheit gegenüber dem darin angeordneten Bohrwerkzeug nicht abgedichtet. Um einen Austritt von Schadgas nach oben zu verhindern, wird nach der Erfindung der Unterdruck in der Unterdruckkammer 30 derart eingestellt, dass zuverlässig Umgebungsluft von oben angesaugt wird. Dabei strömt die Umgebungsluft vorzugsweise ringförmig durch den ringförmigen Spalt zwischen dem Innenteil 22 und dem eingeführten Bohrwerkzeug.

An seiner Oberseite weist das Außenteil 24 einen Ringkragen 51 mit der horizontalen ringförmigen Lauffläche 52 für das untere Ende der Drehmomentstütze 60 auf. Für ein drehfestes Koppeln des Außenteiles 24 über die Drehmomentstütze 60 an dem Gehäuse 15 der Drehantriebseinheit 14 wird der Drehteller 17 mit der daran drehfest angebrachten Unterdruckeinheit 20 langsam drehend angetrieben. Dabei dreht zunächst das Außenteil 24 gemeinsam mit dem Innenteil 22. Sobald die Drehmomentstütze 60 zu einer Ausnehmung 54 an der Lauffläche 52 gelangt, fährt die teleskopierbare Drehmomentstütze 60 durch ihr Gewicht oder eine Federvorsprannung in die Ausnehmung 54 ein, so dass das Außenteil 24 nunmehr blockiert ist. Somit kann das Innenteil 22 weiter gegenüber dem nunmehr feststehenden Außenteil 24 gedreht werden.

Mit Bezug auf die Detaildarstellungen gemäß den Figuren 6 und 7 wird der Aufbau der Unterdruckeinheit 20 weiter erläutert. Das ringförmige Außenteil 20 weist eine trommelförmige Umfangswand 41 auf, an dessen oberem Ende der Ringkragen 51 mit der horizontalen Lauffläche 52 angebracht ist. Der Ringkragen 51 ist dabei über seitliche erste Versteifungsbleche 43 und zweite Versteifungsbleche 44 zusätzlich an der Außenseite der Umfangswand 41 befestigt, wodurch eine hohe Drehsteifigkeit erreicht wird. Die ersten Versteifungsbleche 43 erstrecken sich dabei über die axiale Länge der trommelförmigen Umfangswand 41. Die zweiten Versteifungsbleche 44 erstrecken sich axial über die Umfangswand 41 nach unten hinaus, wobei ein Fußabschnitt 45 zum Aufsetzen der Unterdruckeinheit 20 auf dem Boden gebildet wird.

Wie insbesondere aus der Schnittdarstellung von Fig. 7 zu ersehen ist, ist an der Unterseite der Umfangswand 41 eine zweite Ringscheibe 42 angeordnet, welche sich radial nach innen erstreckt. Dabei wird unter Ausbildung einer horizontalen Kontakt- oder Dichtfläche 33 eine horizontale erste Ringscheibe 32 kontaktiert, welche fest an der Außenseite des rohrförmigen Innenteils 22 angebracht ist. Hierdurch wird die Unterdruckkammer 30 nach unten dicht abgeschlossen. Zur Erhöhung der Dichte ist in der ersten Ringscheibe 32 im Bereich der Dichtfläche 33 eine Ringdichtung 34 angeordnet. Über eine Schmiermittelzuführung 50, welche sich von einer Außenseite der Umfangswand 41 über einen Leitungskanal durch die zweite Ringscheibe 42 bis zur Dichtfläche 33 erstreckt, kann Schmiermittel in dem Bereich der Dichtfläche 33 und an die Ringdichtung 34 zugeführt werden.

Zum dichten Abschließen der Unterdruckkammer 30 nach oben kann eine entsprechende Dichtanordnung mit einer ersten und zweiten Ringscheibe auch an der Oberseite vorgesehen sein.

Zur Entlastung der Dichtfläche 33 ist an dem Innenteil 22 und insbesondere an der ersten Ringscheibe 32 ein Haltering 35 befestigt. An dem Haltering 35 sind Rollenkörper 36 drehbar gelagert. Auf den Rollenkörpern 36 stützt sich das Außenteil 24 über eine ringförmige Laufbahn 46 ab, welche fest an der Unterseite der zweiten Ringscheibe 42 angebracht ist. Hierdurch wird ein guter Rundlauf des Außenteils 24 gegenüber dem Innenteil 22 erreicht.

## Patentansprüche

1. Verfahren zum verrohrten Bohren, bei dem in einen Boden zumindest in einen oberen Bereich eines zu erstellenden Bohrlochs ein Bohrrohr (12) eingebracht wird und ein Bodenmaterial innerhalb des Bohrrohres (12) mittels eines drehend angetriebenen Bohrwerkzeugs entfernt und das Bohrloch abgebohrt wird,
**dadurch gekennzeichnet,**
**dass** in einem oberen Bereich des Bohrrohres (12) in dem Bohrrohr (12) ein Unterdruck mittels einer an dem oberen Bereich des Bohrrohrs angeordneten, ringförmigen Unterdruckeinheit (20) erzeugt wird, wobei ein Bereich mit Unterdruck in dem Bohrrohr (12) gebildet wird, und
**dass** der Unterdruck derart eingestellt wird, dass Umgebungsluft von oben ringförmig in den Unterdruckbereich einströmt.

2. Verfahren nach Anspruch 1,
**dadurch gekennzeichnet,**
**dass** zum Halten eines gewünschten Unterdrucks kontinuierlich Luft aus dem Unterdruckbereich über einen Abführstutzen (40) abgeführt wird.

3. Verfahren nach Anspruch 2,
**dadurch gekennzeichnet,**
**dass** die abgeführte Luft über eine Leitung einer vom Bohrloch entfernt angeordneten Reinigungseinheit zugeführt wird.

4. Verfahren nach einem der Ansprüche 1 bis 3,
**dadurch gekennzeichnet,**
**dass** die Unterdruckeinheit (20) mit einer oberen Einlassöffnung versehen ist, deren Durchmesser unter Bildung eines Ringspalts größer als ein Außendurchmesser des Bohrwerkzeugs ist, wobei durch den Ringspalt die Umgebungsluft einströmt.

5. Verfahren nach einem der Ansprüche 1 bis 4,
**dadurch gekennzeichnet,**
- **dass** ein Außenteil (24) der Unterdruckeinheit (20) mittels einer Drehmomentstütze (60) gegenüber einer Drehantriebseinheit (14) zum drehenden Antreiben des Bohrrohrs (12) und/oder des Bohrwerkzeugs abgestützt wird und
- **dass** die Drehmomentstütze (60) an dem Außenteil (24) lösbar verbunden wird.

6. Bohranordnung für ein Verfahren zum verrohrten Bohren nach einem der Ansprüche 1 bis 5, mit
- einem Bohrrohr (12), welches in einen Boden einbringbar ist, und
- einem drehend antreibbaren Bohrwerkzeug, welches zum Erstellen eines Bohrlochs in das Bohrrohr (12) einbringbar ist,
**dadurch gekennzeichnet,**
- **dass** an einem oberen Bereich des Bohrrohrs (12) eine ringförmige Unterdruckeinheit (20) zum Erzeugen eines Unterdrucks angeordnet ist, wobei zwischen der Unterdruckeinheit (20) und dem eingebrachten Bohrwerkzeug ein Ringspalt ausgebildet ist, und
- **dass** der Ringspalt zum gezielten Einströmen von Umgebungsluft nach oben offen ist.

7. Bohranordnung nach Anspruch 6,
**dadurch gekennzeichnet,**
**dass** die Unterdruckeinheit (20) ein rohrförmiges Innenteil (22), welches drehfest und dicht mit dem Bohrrohr (12) im Boden verbunden ist, und ein Außenteil (24) aufweist, welches relativ zum Innenteil (22) drehbar gelagert ist.

8. Bohranordnung nach Anspruch 6 oder 7,
**dadurch gekennzeichnet,**
**dass** an dem Außenteil (24) ein Abführstutzen (40) zum Abführen angesaugter Umgebungsluft angeordnet ist.

9. Bohranordnung nach einem der Ansprüche 6 bis 8,
**dadurch gekennzeichnet,**
**dass** an dem Innenteil (24) mindestens eine radial vorstehende erste Ringscheibe angeordnet ist,
**dass** an dem Außenteil (24) mindestens eine radial vorstehende zweite Ringscheibe (42) angeordnet ist und
**dass** die erste Ringscheibe (32) und die zweite Ringscheibe (42) horizontal gerichtet und unter Ausbildung einer horizontalen Dichtfläche (33) benachbart zueinander angeordnet sind.

10. Bohranordnung nach Anspruch 9,
dadurch **gekennzeichne**t,
dass an der horizontalen Dichtfläche (33) mindestens eine Ringdichtung (34) angeordnet ist.

11. Bohranordnung nach Anspruch 8 oder 9,
**dadurch gekennzeichnet,**
**dass** eine Schmiermittelzuführung (50) vorgesehen ist, welche mindestens eine Zuführöffnung zum Zuführen von Schmiermittel in den Bereich der horizontalen Dichtfläche (33) aufweist.

12. Bohranordnung nach einem der Ansprüche 6 bis 11,
**dadurch gekennzeichnet,**
**dass** an dem Innenteil (22) und/oder dem Außenteil (24) mehrere Rollenkörper angeordnet sind, welche sich auf einer ringförmigen Laufbahn (46), an dem gegenüber liegenden Außenteil (24) beziehungsweise dem Innenteil (22) abstützen.

13. Bohranordnung nach einem der Ansprüche 7 bis 12,
**dadurch gekennzeichnet,**
- **dass** eine Drehantriebseinheit (14) zum drehenden Antreiben des Bohrrohres (12) und/oder des Bohrwerkzeugs vorgesehen ist,
- **dass** drehfest relativ zu der Drehantriebseinheit (14) mindestens eine Drehmomentstütze (60) angeordnet ist und
- **dass** die Drehmomentstütze (60) lösbar mit dem Außenteil (24) der Unterdruckeinheit (20) verbindbar ist.

14. Bohranordnung nach Anspruch 13,
**dadurch gekennzeichnet,**
**dass** das Außenteil (24) eine ringförmige Lauffläche (52) aufweist, auf welche sich ein freies Ende der Drehmomentstütze (60) rollend oder gleitend abstützt, und
**dass** an der Lauffläche (52) mindestens eine Feststelleinrichtung vorgesehen ist, mit welcher die Drehmomentstütze (60) an dem Außenteil (24) feststellbar und drehfest verbindbar ist.

15. Bohranordnung nach Anspruch 14,
**dadurch gekennzeichnet,**
**dass** die Feststelleinrichtung mindestens eine Ausnehmung (54) in der Lauffläche (52) umfasst und
**dass** die Drehmomentstütze (60) stabförmig und teleskopierbar ist und zum Feststellen in die mindestens eine Ausnehmung (54) einbringbar ist.

## Claims

1. Method for cased drilling, in which a drill pipe (12) is introduced into a ground at least in an upper area of a borehole to be produced and by means of a rotationally driven drilling tool a ground material inside the drill pipe (12) is removed and the borehole is drilled,
**characterized in that**
in an upper area of the drill pipe (12) negative pressure is produced in the drill pipe (12) by means of an annular negative pressure unit (20) arranged in the upper area of the drill pipe, wherein an area of negative pressure is formed in the drill pipe (12), and
**in that** the negative pressure is set such that ambient air flows annularly from above into the negative pressure area.

2. Method according to claim 1,
**characterized in that**
to maintain a desired negative pressure air is discharged continuously from the negative pressure area via a discharge socket (40).

3. Method according to claim 2,
**characterized in that**
the discharged air is fed via a line to a cleaning unit arranged at a distance to the borehole.

4. Method according to any one of claims 1 to 3,
**characterized in that**
the negative pressure unit (20) is provided with an upper inlet opening, the diameter of which, by forming an annular gap, is larger than an external diameter of the drilling tool, wherein the ambient air flows in through the annular gap.

5. Method according to any one of claims 1 to 4,
**characterized in that**
- an external part (24) of the negative pressure unit (20) is supported by means of a torque support (60) with respect to a rotary drive unit (14) for the rotational driving of the drill pipe (12) and/or the drilling tool and
- **in that** the torque support (60) is releasably connected to the external part (24).

6. Drilling arrangement for a method for cased drilling according to any one of claims 1 to 5, having
- a drill pipe (12) which can be introduced into a ground and
- a drilling tool which can be driven in a rotating manner and introduced into the drill pipe (12) for the production of a borehole,
**characterized in that**
- in an upper area of the drill pipe (12) an annular negative pressure unit (20) for the production of negative pressure is arranged, wherein an annular gap is designed between the negative pressure unit (20) and the introduced drilling tool, and
- **in that** for the selective inflow of ambient air the annular gap is open towards the top.

7. Drilling arrangement according to claim 6,
**characterized in that**
the negative pressure unit (20) has a pipe-shaped internal part (22), which is connected in a torque-proof and sealed manner to the drill pipe (12) in the ground, and an external part (24) which is supported in a rotatable manner relative to the internal part (22).

8. Drilling arrangement according to claim 6 or 7,
**characterized in that**
on the external part (24) a discharge socket (40) for discharging sucked-in ambient air is arranged.

9. Drilling arrangement according to any one of claims 6 to 8,
**characterized in that**
on the internal part (22) at least one radially projecting first annular disk is arranged, **in that** on the external part (24) at least one radially projecting second annular disk (42) is arranged and
**in that** the first annular disk (32) and the second annular disk (42) are directed horizontally and arranged adjacent to each other by forming a horizontal sealing surface (33).

10. Drilling arrangement according to claim 9,
**characterized in that**
on the horizontal sealing surface (33) at least one annular sealing (34) is arranged.

11. Drilling arrangement according to claim 8 or 9,
**characterized in that**
a lubricant feed (50) is provided which has at least one feed opening for feeding lubricant into the area of the horizontal sealing surface (33).

12. Drilling arrangement according to any one of claims 6 to 11,
**characterized in that**
on the internal part (22) and/or the external part (24) several roller bodies are arranged which are supported on an annular track (46) on the opposite external part (24) or the internal part (22).

13. Drilling arrangement according to any one of claims 7 to 12,
**characterized in that**
- a rotary drive unit (14) for the rotational driving of the drill pipe (12) and/or the drilling tool is provided,
- **in that** at least one torque support (60) is arranged in a torque-proof manner relative to the rotary drive unit (14) and
- **in that** the torque support (60) can be releasably connected to the external part (24) of the negative pressure unit (20).

14. Drilling arrangement according to claim 13,
**characterized in that**
the external part (24) has an annular running surface (52), on which a free end of the torque support (60) is supported in a rolling or sliding manner,
and
**in that** on the running surface (52) at least one securing means is provided, with which the torque support (60) can be secured and connected in a torque-proof manner on the external part (24).

15. Drilling arrangement according to claim 14,
**characterized in that**
the securing means comprises at least one recess (54) in the running surface (52) and
**in that** the torque support (60) is bar-shaped and telescopic and can be introduced into the at least one recess (54) in order to be secured.

## Revendications

1. Procédé de forage tubé, où un tube de forage (12) est introduit dans un sol, au moins dans une zone supérieure d'un puits de forage à créer, et un matériau de sol à l'intérieur du tube de forage (12) est retiré au moyen d'un outil de forage entraîné en rotation, et le puits de forage est foré,
**caractérisé**
**en ce qu'**une dépression est générée au moyen d'une unité de dépression (20) de forme annulaire disposée au niveau de la zone supérieure du tube de forage, dans une zone supérieure du tube de forage (12) dans le tube de forage (12), dans lequel une zone avec une dépression est formée dans le tube de forage (12), et
**en ce que** la dépression est réglée de telle manière que de l'air ambiant afflue depuis le haut de manière annulaire dans la zone de dépression.

2. Procédé selon la revendication 1,
**caractérisé**
**en ce que** pour maintenir une dépression souhaitée, de l'air est évacué en continu hors de la zone de dépression par l'intermédiaire d'une tubulure d'évacuation (40).

3. Procédé selon la revendication 2,
**caractérisé**
**en ce que** l'air évacué est amené à une unité de nettoyage disposée de manière éloignée du puits de forage par l'intermédiaire d'un conduit.

4. Procédé selon l'une quelconque des revendications 1 à 3,
**caractérisé**
**en ce que** l'unité de dépression (20) est pourvue d'une ouverture d'admission supérieure, dont le diamètre en formant une fente annulaire est plus grand qu'un diamètre extérieur de l'outil de forage, l'air ambiant affluant à travers la fente annulaire.

5. Procédé selon l'une quelconque des revendications 1 à 4,
**caractérisé**
- **en ce qu'**une partie extérieure (24) de l'unité de dépression (20) est soutenue au moyen d'un support de couple de rotation (60) en vis-à-vis d'une unité d'entraînement en rotation (14) servant à entraîner en rotation le tube de forage (12) et/ou l'outil de forage, et
- **en ce que** le support de couple de rotation (60) est relié de manière amovible au niveau de la partie extérieure (24).

6. Ensemble de forage pour un procédé de forage tubé selon l'une quelconque des revendications 1 à 5, comportant
- un tube de forage (12), qui peut être introduit dans un sol, et
- un outil de forage pouvant être entraîné en rotation, qui peut être introduit dans le tube de forage (12) pour créer un puits de forage,
**caractérisé**
- **en ce qu'**une unité de dépression (20) de forme annulaire servant à générer une dépression est disposée au niveau d'une zone supérieure du tube de forage (12), une fente annulaire étant réalisée entre l'unité de dépression (20) et l'outil de forage introduit, et
- **en ce que** la fente annulaire servant à faire affluer de manière ciblée l'air ambiant est ouverte vers le haut.

7. Ensemble de forage selon la revendication 6,
**caractérisé**
**en ce que** l'unité de dépression (20) présente une partie intérieure (22) de forme tubulaire, qui est reliée de manière solidaire en rotation et de manière étanche au tube de forage (12) dans le sol, et une partie extérieure (24), qui est montée de manière à pouvoir tourner par rapport à la partie intérieure (22).

8. Ensemble de forage selon la revendication 6 ou 7,
**caractérisé**
**en ce qu'**une tubulure d'évacuation (40) servant à évacuer de l'air ambiant aspiré est disposée au niveau de la partie extérieure (24).

9. Ensemble de forage selon l'une des revendications 6 à 8,
**caractérisé**
**en ce qu'**au moins un premier disque annulaire faisant saillie de manière radiale est disposé au niveau de la partie intérieure (24),
**en ce qu'**au moins un deuxième disque annulaire (42) faisant saillie de manière radiale est disposé au niveau de la partie extérieure (24), et
**en ce que** le premier disque annulaire (32) et le deuxième disque annulaire (42) sont orientés de manière horizontale et sont disposés l'un par rapport à l'autre de manière adjacente en réalisant une surface étanche (33) horizontale.

10. Ensemble de forage selon la revendication 9,
**caractérisé**
**en ce qu'**au moins un joint d'étanchéité annulaire (34) est disposé au niveau de la surface étanche (33) horizontale.

11. Ensemble de forage selon la revendication 8 ou 9,
**caractérisé en ce qu'**une amenée de lubrifiant (50) est prévue, laquelle présente au moins un orifice d'amenée servant à amener du lubrifiant dans la zone de la surface étanche (33) horizontale.

12. Ensemble de forage selon l'une quelconque des revendications 6 à 11,
**caractérisé**
**en ce que** plusieurs corps de roulement sont disposés au niveau de la partie intérieure (22) et/ou au niveau de la partie extérieure (24), lesquels prennent appui sur une voie de roulement (46) de forme annulaire, au niveau de la partie extérieure (24) opposée ou de la partie intérieure (22).

13. Ensemble de forage selon l'une quelconque des revendications 7 à 12,
**caractérisé**
- **en ce qu'**une unité d'entraînement en rotation (14) est prévue pour entraîner en rotation le tube de forage (12) et/ou l'outil de forage,
- **en ce qu'**au moins un support de couple de rotation (60) est disposé de manière solidaire en rotation par rapport à l'unité d'entraînement en rotation (14), et
- **en ce que** le support de couple de rotation (60) peut être relié de manière amovible à la partie extérieure (24) de l'unité de dépression (20).

14. Ensemble de forage selon la revendication 13,
**caractérisé**
**en ce que** la partie extérieure (24) présente une surface de roulement (52) de forme annulaire, sur laquelle une extrémité libre du support de couple de rotation (60) prend appui en roulant ou en glissant, et
**en ce qu'**au moins un dispositif d'immobilisation est prévu au niveau de la surface de roulement (52), avec lequel le support de couple de rotation (60) peut être immobilisé et peut être relié de manière solidaire en rotation au niveau de la partie extérieure (24).

15. Ensemble de forage selon la revendication 14,
**caractérisé**
**en ce que** le dispositif d'immobilisation comprend au moins un évidement (54) dans la surface de roulement (52), et
**en ce que** le support de couple de rotation (60) est en forme de barre et est télescopique et peut être introduit dans l'au moins un évidement (54) aux fins de l'immobilisation.
